# EUROPÄISCHE PATENTSCHRIFT

(11) **EP 0 629 768 B1**
(45) Veröffentlichungstag und Bekanntmachung des Hinweises auf die Patenterteilung: **07.05.1997**
(21) Anmeldenummer: 94810346.0
(22) Anmeldetag: 13.06.1994
(51) Int. Cl.: E06B 7/082, F24F 13/075

(54) **Jalousieladen**
Lamellar shutter
Volet à lamelles

(30) Priorität: 14.06.1993 CH 1771/93
(43) Veröffentlichungstag der Anmeldung: 21.12.1994
(73) Patentinhaber: Grob, Willi, CH-8478 Gütighausen (CH)
(72) Erfinder: Grob, Willi, CH-8478 Gütighausen (CH)
(74) Vertreter: Patentanwälte Breiter + Wiedmer AG

(56) Entgegenhaltungen:
- EP-A- 0 180 163
- WO-A-86/05573
- AU-B- 545 639
- DE-A- 2 014 164

## Beschreibung

Die Erfindung bezieht sich auf einen Jalousieladen mit zwei parallel zueinander verlaufenden Halterungsprofilen für Lamellen.

Mit der Bezeichnung Jalousieladen werden hier und im folgenden alle beweglichen und festmontierten Gebäudeteile umfasst, welche zwischen zwei Rahmen, Pfosten oder dgl. starr angeordnete Lamellen haben.

In den Fig. 1 und 2 ist ein an sich bekannter Jalousieladen 10 schematisch dargestellt. Die Ansicht von Fig. 1 zeigt je zwei paarweise auf Gehrung geschnittene vertikale und horizontale Rahmenteile 12, 14. Die vertikalen Rahmenteile 12, gleichzeitig Halterungsprofile, haben innenliegende Aussparungen 18 (Fig. 2) für die Lamellen 16. Nach dem Einlegen der Lamellen 16 werden die Rahmenteile 12, 14 zu einem stabilen Rahmen zusammengefügt.

In Fig. 2 ist eine teilweise Innenansicht der Rahmenteile 12 dargestellt. In die parallel angeordneten, schräggestellten Aussparungen 18 können Lamellen 16 (Fig. 1) gleicher Aussenkontur mit wenig Spiel eingeführt und fixiert werden.

In der CH-A5-671265 ist eine zweckmässige Montage von Lamellen 16 in vertikalen Rahmenteilen 12 erörtert.

Vorzugsweise bestehen Jalousieläden 10 aus einer pressbaren Aluminiumlegierung. Die fertigen Jalousieläden werden zweckmässig einbrennlackiert. Aluminium-Jalousieläden sind für jeden Haustyp geeignet und haben insbesondere die folgenden Vorteile:
- Material und Farben sind wetterbeständig, was sich auf die Dauer kostensenkend auswirkt.
- Jalousieläden isolieren gegen Kälte und Lärm, sie sind deshalb energiesparend und für Neubauten und Altbausanierungen geeignet. Die Oberfläche ist pflegeleicht, sie kann einfach abgewaschen werden und wirkt wieder wie neu.
- Mit wenig Modifikationen können zahlreiche Ausführungsformen in bezug auf Form und Farbe erreicht werden.

Neben Aluminium sind insbesondere thermoplastische Kunststoffe mit hohem Formfüllungsvermögen, welche als Spritzgusswerkstoff für Jalousieläden dienen, geeignet. Da sich beispielsweise einbrennlackierte Aluminium-Jalousieläden kaum von Holzläden unterscheiden, können auch Mischformen hergestellt werden, beispielsweise der Rahmen aus Holz und die Lamellen aus Aluminium.

Die CH-A5-561839 beschreibt eine Jalousie mit mindestens zwei parallel zueinander angeordneten Halterungsprofilen für die Jalousielamellen. Jedes der U-förmigen Halterungsprofile mit zwei abkragenden Schenkeln weist einen Schlitz zur Aufnahme einer Lamelle auf, der an einer Kante eine Anlage für die Lamelle bildet. Die Lamelle wird mit einem in das Halterungsprofil einsetzbaren Verriegelungsteil gegen einen Anschlag angeklemmt. Das System ist kompliziert, die Lamellen sind zweimal nach innen abgebogen und abgewinkelt, sie kragen einends frei ab, damit sie beim Aufrollen der Jalousie verschiedene Formen einnehmen können.

Der Erfinder hat sich die Aufgabe gestellt, einen Jalousieladen der vorstehend beschriebenen und in Fig. 1 dargestellten Art zu schaffen, welcher alle ökonomischen, ökologischen und ästhetischen Bedingungen bei kleinerem Materialaufwand erfüllt.

Die Aufgabe wird erfindungsgemäss dadurch gelöst, dass die Lamellen einen im wesentlichen S-förmigen Querschnitt haben, die innen in Abstand von den Rahmenteilen verlaufenden Halterungsprofile Schrägflächen für die anliegenden Lamellen und zur Aufnahme der Schenkel der Lamellen paarweise Schlitze aufweisen, mit einem nach aussen offenen ersten Schlitz für einen nach innen umgebogenen unteren Schenkel einer Lamelle, und einem den aussen offenen Schlitz von innen übergreifenden zweiten Schlitze für einen nach aussen umgebogenen oberen Schenkel der nächstunteren Lamelle. Spezielle und weiterbildende Ausführungsformen der Erfindung sind Gegenstand von abhängigen Patentansprüchen.

Die Halterungsprofile verlaufen vorzugsweise parallel zu zwei Rahmenteilen, den beim montierten Jalousieladen vertikalen. Die Halterungsprofile können separat ausgebildet und mit dem betreffenden Rahmenteil lösbar oder unlösbar verbunden sein, beispielsweise durch Schrauben, Nieten oder Schweissen. Besteht der Rahmen aus gepressten oder gespritzten profilförmigen Rahmenteilen, sind die Halterungsprofile bevorzugt einstückig mit den üblicherweise rechteckigen Rahmenteilen ausgebildet. Aluminium-Jalousieläden sind zweckmässig durch Strangpressen, Kunststoff-Jalousieläden durch Strangpressen oder Spritzgiessen hergestellt.

Die Erfindung wird anhand von in der Zeichnung dargestellten Ausführungsbeispielen, welche auch Gegenstand von abhängigen Patentansprüchen sind, näher erläutert. Es zeigen schematisch:
- - Fig. 3: eine Innenansicht eines Rahmenteils mit einem Halterungsprofil,
- - Fig. 4: eine aufgeschnittene Ansicht gemäss Fig. 3 mit eingesetzten Lamellen,
- - Fig. 5: einen Querschnitt V-V durch den Rahmenteil gemäss Fig. 4,
- - Fig. 6: eine Variante von Fig. 5,
- - Fig. 7: eine spezielle Ausführungsform des Bereichs VII von Fig. 4,
- - Fig. 8: eine Variante des Bereichs VII von Fig. 4,
- - Fig. 9: eine weitere Variante von Fig. 5, und
- - Fig. 10: einen Querschnitt durch ein einfaches Rahmenprofil mit Halterungsprofil.

Fig. 3 zeigt die innere Schmalseite 20 eines vertikalen Rahmenteils 12. Im Abstand a (Fig. 5, 6 und 8) von dieser Schmalseite ist ein parallel verlaufendes Halterungsprofil 22 angeordnet, welches zweckmässig aus demselben Material wie der vertikale Rahmenteil 12 besteht, bei einem Rahmenteil 12 aus Holz jedoch aus Metall oder Kunststoff.

Das Halterungsprofil 22 weist in regelmässigen Abständen, entsprechend der Breite der Lamellen, paarweise Schlitze 24, 26 auf. Ein nach aussen offener erster Schlitz 24 ist über eine ebene Schrägfläche 28 mit einem den ersten Schlitz 24 des nächstoberen Schlitzpaares von innen übergreifenden zweiten Schlitz 26 verbunden.

Die Aussenseite des Jalousieladens, auch Vorderseite genannt, ist mit E bezeichnet, die Innenseite, auch Hinterseite genannt, mit I.

Im untersten Bereich ist eine Variante dargestellt, wobei in der Praxis pro Jalousieladen selbstverständlich nur eine Variante ausgebildet ist. Nach dieser Variante fehlt ein den ersten Schlitz begrenzender Federschenkel 42. Ein übrigbleibender Lappen 50 mit beidseits ausgebildeten Auflageflächen für die Schenkel 30,32 je einer Lamelle 16 hat im hinteren unteren Bereich eine Nut 52.

Zum Befestigen werden die im wesentlichen S-förmigen Lamellen 16, wie in Fig. 4 ersichtlich, mit dem nach aussen abgebogenen Schenkel 30 in die zweiten Schlitze 26 der beiden Halterungsprofile 22 eingeführt. Dabei sind die beiden vertikalen Rahmenteile 12 etwas weiter als im fertigen Jalousieladen voneinander entfernt, die Lamelle 16 kann mit stirnseitigem Spiel eingeführt und mit dem nach innen umgebogenen unteren Schenkel 32 in die entsprechenden ersten Schlitze 24 eingeführt werden. Dabei liegt der ebene Teil der Lamellen 16 auf den Schrägflächen 28 auf. Dieser Vorgang ist sehr einfach auszuführen und benötigt keine weiteren Hilfsmittel.

Nach dem Einführen aller Lamellen 16, in Fig. 4 dargestellt, werden die beiden vertikalen Rahmenteile 12 zusammengedrückt und mit den horizontalen Rahmenteilen 14 (Fig. 1) verbunden, wobei die Lamellen 16 festgeklemmt werden.

Die unterste vollständig gezeichnete Lamelle 16 hat auf der Innenseite des unteren federnden Schenkels 32 eine endständige längslaufende Nase 46, welche in der Nut 52 (Fig. 3) einrastet. Dadurch entsteht eine noch einfachere Montagemöglichkeit für die Lamellen, nach dem Einführen des einen Schenkels 30 braucht der andere Schenkel 32 ohne Einführung in einen Schlitz lediglich angeclipt zu werden.

Aus Fig. 5 ist die querschnittlich im wesentlichen rechteckige Ausbildung des vertikalen Rahmenteils 12 gut ersichtlich. Mittels einer Schraube 34 ist ein L-förmig überkragendes Halterungsprofil 22 angelenkt, welches von der inneren Schmalseite 20 des vertikalen Rahmenteils 12 einen Abstand a von etwa 5 mm hat. Der freie Schenkel des Halterungsprofils 22 ist im zweiten Schlitz 26 von einer Lamelle 16 durchgriffen, welche stirnseitig auf einem längslaufenden Wulst 36 aus einem verhältnismässig weichen Material liegt. Beim oben erwähnten abschliessenden Zusammendrücken der beiden vertikalen Rahmenteile 12 werden die Lamellen 16 in den streifenförmig aufgebrachten Wulst 36 gedrückt und fixiert.

Der vertikale Rahmenteil 12 mit einem Halterungsprofil 22 gemäss Fig. 6 unterscheidet sich von Fig. 5 lediglich dadurch, dass beide einstückig ausgebildet sind. Dies kann bei Aluminium durch Strangpressen, bei einem Kunststoff durch Strangpressen oder Spritzguss erfolgen.

Ein längslaufender Wulst 36 ist angeformt und schmal ausgebildet. Beim Andrücken von nicht gezeichneten Lamellen erfolgt wiederum eine Deformation und damit Fixierung.

Der nach innen umgebogene untere Schenkel 32 der Lamelle 16 gemäss Fig. 7 weist eine längslaufende Einkerbung 38 auf, in welche eine ebenfalls längslaufende Nase 40 eines den ersten Schlitz 24 begrenzenden Federschenkels 42 eingreift. Damit entsteht eine Clipverbindung, welche der Fixierung der Lamelle 16 dient.

In der Ausführungsform nach Fig. 8 ist der Federschenkel 42 gemäss Fig. 7 weggelassen und der Lappen 50 abgestuft. Der Lappen 50 kann bis zur gestrichelten Linie 54 verkürzt ausgebildet sein. Die Clipverbindung entsteht durch Ausbildung einer endständig längslaufenden Nase 46 am nach innen umgebogenen unteren Schenkel 32, welche am entsprechend ausgebildeten Lappen 50 des Halterungsprofils 22 einrastet. Der Schenkel 32 wirkt als Federschenkel, seine Nase 46 kann, wie gezeigt, an einer Abstufung 48 des Lappens 50 einrasten. Der nach aussen umgebogene obere Schenkel 30 bleibt in bezug auf Fig. 7 unverändert und ist in einen Schlitz 26 (Fig. 3) eingeführt.

Fig. 7 und 8 können um 180° gedreht werden. Dann wird der nach aussen umgebogene Schenkel 30 unten in einen Schlitz eingeführt und oben angeclipt.

Die innere Schmalseite 20 eines vertikalen Rahmenteils 12 gemäss Fig. 9 weist im Bereich des angeformten Halterungsprofils 22 eine Stufe 44 auf. Der Abstand a des Halterungsprofils 22 von der abgestuften inneren Schmalseite 20 kann so unverändert ausgebildet sein.

Ein in Fig. 10 im Schnitt gezeigtes vertikales Rahmenteil 12 hat einen einfachen rechteckigen Querschnitt. Das Halterungsprofil 22 ist versetzt ausgebildet.

Die Vorteile gegenüber der CH-A5-671265 ergeben sich aus den in der Zeichnung dargestellten Ausführungsbeispielen:
- Für die Lamellen kann nahezu 50% des Materials eingespart werden, ohne die Wirksamkeit oder das Aussehen des Jalousieladens zu beeinträchtigen.
- Die Lüftungsschlitze können zweidimensional eingestellt werden, was einen grösseren Anordnungsspielraum ergibt.

## Patentansprüche

1. Jalousieladen (10) mit zwei parallel zueinander verlaufenden Halterungsprofilen (22) für Lamellen (16),
dadurch gekennzeichnet, dass
die Lamellen (16) einen im wesentlichen S-förmigen Querschnitt haben, die innen in Abstand (a) von den Rahmenteilen (12) verlaufenden Halterungsprofile (22) Schrägflächen (28) für die anliegenden Lamellen (16) und zur Aufnahme der Schenkel (30,32) der Lamellen (16) paarweise Schlitze (24,26) aufweisen, mit einem nach aussen offenen ersten Schlitz (24) für einen nach innen abgebogenen unteren Schenkel (32) einer Lamelle (16), und einem den aussen offenen Schlitz (24) von innen übergreifenden zweiten Schlitz (26) für einen nach aussen umgebogenen oberen Schenkel (30) der nächstunteren Lamelle (16).

2. Jalousieladen (10) nach Anspruch 1, dadurch gekennzeichnet, dass die Halterungsprofile (22) parallel zu den zwei Rahmenteilen (12) verlaufen und vorzugsweise verschraubt, vernietet oder verschweisst sind.

3. Jalousieladen (10) nach Anspruch 1, dadurch gekennzeichnet, dass die Halterungsprofile (22) parallel zu den zwei Rahmenteilen (12) verlaufen und einstückig mit den vorzugsweise als Rechteckprofil gestalteten Rahmenteilen (12) ausgebildet sind.

4. Jalousieladen (10) nach einem der Ansprüche 1 bis 3, dadurch gekennzeichnet, dass der erste Schlitz (24) durch einen Federschenkel (42) mit einer endständigen Nase (40) begrenzt ist, und der in den Schlitz (24) eingreifende untere Schenkel (32) der Lamelle (16) eine längslaufende Einkerbung (38) für die Nase (40) aufweist.

5. Jalousieladen (10) nach einem der Ansprüche 1 bis 3, dadurch gekennzeichnet, dass der den ersten Schlitz (24) bildende Federschenkel (42) des Halterungsprofils (22) entfernt ist, und im hinteren unteren Bereich des übrigbleibenden Lappens (50) eine Nut (52) zum Verrasten mit einer endständigen längslaufenden Nase (46) auf der Innenseite des einen federnden Schenkels (32) der Lamelle (16) ausgebildet ist.

6. Jalousieladen (10) nach Anspruch 5, dadurch gekennzeichnet, dass der Lappen (50) des Halterungsprofils (22) eine Abstufung (48) zum Anclipen der Nase (46) des federnden Schenkels (32) der Lamelle (16) aufweist.

7. Jalousieladen (10) nach Anspruch 6, dadurch gekennzeichnet, dass der Lappen (50) des Halterungsprofils (22) bis zur Abstufung (48) verkürzt ist.

8. Jalousieladen (10) nach einem der Ansprüche 1 bis 7, dadurch gekennzeichnet, dass die innere Schmalseite (20) der vertikalen Rahmenteile (12) mit dem Halterungsprofil (22) im Bereich der Schlitze (24,26) einen längslaufenden äusseren Wulst (36) aufweist.

9. Jalousieladen (10) nach Anspruch 8, dadurch gekennzeichnet, dass der längslaufende Wulst (36) aus einem bandförmig aufgebrachten weichen Material besteht oder angeformt ist.

10. Jalousieladen (10) nach einem der Ansprüche 1 bis 9, dadurch gekennzeichnet, dass die innere Schmalseite (20) des vertikalen Rahmenteils (12) im Bereich des Halterungsprofils (22) eine Stufe (44) aufweist, wobei der Abstand (a) des Halterungsprofils (22) von der inneren Schmal seite (20) unverändert bleibt.

## Claims

1. Louvre shutter (10) with two parallel holding profiles (22) for slats (16),
characterised in that
the slats (16) have an essentially S-shaped cross-section, the holding profiles (22) running on the inside at a distance (a) from the frame elements (12) have oblique surfaces (28) for the slats (16) resting thereon and paired slots (24, 26) to hold the edges (30, 32) of the slats (16), with a first slot (24) open on the outside for an inward-curving lower edge (32) of a slat (16), and a second slot (26) overlapping from the inside the slot (24) and open on the outside for an outward-curving upper edge (30) of the next lower slat (16).

2. Louvre shutter (10) according to claim 1, characterised in that the holding profiles (22) run parallel to the two frame elements (12) and are preferably screwed, riveted or welded thereto.

3. Louvre shutter (10) according to claim 1, characterised in that the holding profiles (22) run parallel to the two frame elements (12) and are formed of one piece with the frame parts (12), preferably shaped as rectangular profiles.

4. Louvre shutter (10) according to any of claims 1 to 3, characterised in that the first slot (24) is limited by a spring leg (42) with a lug (40) at the end, and the lower edge (32) of the slat (16) engaging in the slot (24) has a longitudinal notch (38) for the lug (40).

5. Louvre shutter (10) according to any of claims 1 to 3, characterised in that the spring leg (42) of the holding profile (22) forming the first slot (24) is removed and in the rear lower area of the remaining tab (50) a groove (52) is formed to engage with a longitudinal end lug (46) on the inside of the sprung edge (32) of the slat (16).

6. Louvre shutter (10) according to claim 5, characterised in that the tab (50) of the holding profile (22) has a step (48) for clipping the lug (46) of the sprung edge (32) of the slat (16).

7. Louvre shutter (10) according to claim 6, characterised in that the tab (50) of the holding profile (22) is shortened to the step (48).

8. Louvre shutter (10) according to any of claims 1 to 7, characterised in that the inner short side (20) of the vertical frame element (12) with the holding profile (22) has a longitudinal outer bead (36) in the area of the slots (24, 26).

9. Louvre shutter (10) according to claim 8, characterised in that the longitudinal bead (36) consists of, or is formed from, a soft material applied as a strip.

10. Louvre shutter (10) according to any of claims 1 to 9, characterised in that the inner short side (20) of the vertical frame element (12) has a step (44) in the area of the holding profile (22), where the distance (a) of the holding profile (22) from the inner narrow side (20) remains unchanged.

## Revendications

1. Volet à lamelles (10) comportant deux profilés de support (22) parallèles entre eux pour des lamelles (16), caractérisé en ce que
les lamelles (16) possèdent une section transversale sensiblement en forme de S, les profilés de support (22) qui s'étendent intérieurement à une distance (a) des éléments de cadre (12) comportent des surfaces inclinées (28) pour les lamelles (16) en appui et des paires de fentes (24, 26) destinées à recevoir les extrémités (30, 32) des lamelles (16), à savoir une première fente (24) ouverte vers l'extérieur pour une extrémité (32) inférieure, pliée vers l'intérieur, d'une lamelle (16) et une deuxième fente (26) dépassant par l'intérieur la fente (24) ouverte vers l'extérieur, pour une extrémité (30) supérieure, pliée vers l'extérieur, de la lamelle (16) immédiatement inférieure.

2. Volet à lamelles (10) selon la revendication 1, caractérisé en ce que les profilés de support (22) s'étendent parallèlement aux deux éléments de cadre (12) et sont de préférence vissés, rivetés ou soudés.

3. Volet à lamelles (10) selon la revendication 1, caractérisé en ce que les profilés de support (22) s'étendent parallèlement aux deux éléments de cadre (12) et sont réalisés d'une seule pièce avec les éléments de cadre (12) réalisés de préférence sous forme de profilés rectangulaires.

4. Volet à lamelles (10) selon l'une des revendications 1 à 3, caractérisé en ce que la première fente (24) est limitée par une branche élastique (42) comportant un ergot (40) terminal et l'extrémité (32) inférieure de la lamelle (16) qui s'engage dans la fente (24) comporte une encoche (38) longitudinale pour l'ergot (40).

5. Volet à lamelles (10) selon l'une des revendications 1 à 3, caractérisé en ce que la branche élastique (42), formant la première fente (24), du profilé de support (22) est supprimée et une encoche (52), destinée à l'enclenchement d'un ergot (46) longitudinal terminal sur le côté intérieur de l'extrémité (32) élastique de la lamelle (16) est réalisée dans la zone inférieure arrière de l'oreille (50) restante.

6. Volet à lamelles (10) selon la revendication 5, caractérisé en ce que l'oreille (50) du profilé de support (22) comporte un gradin (48) pour l'encliquetage de l'ergot (46) de l'extrémité (32) élastique de la lamelle (16).

7. Volet à lamelles (10) selon la revendication 6, caractérisé en ce que l'oreille (50) du profilé de support (22) est raccourcie jusqu'au gradin (48).

8. Volet à lamelles (10) selon l'une des revendications 1 à 7, caractérisé en ce que le petit côté (20) intérieur des éléments de cadre (12) verticaux munis du profilé de support (22) comporte un renflement (36) extérieur longitudinal dans la zone des fentes (24, 26).

9. Volet à lamelles (10) selon la revendication 8, caractérisé en ce que le renflement (36) longitudinal est en un matériau mou appliqué en forme de bande ou est moulé.

10. Volet à lamelles (10) selon l'une des revendications 1 à 9, caractérisé en ce que le petit côté (20) intérieur de l'élément de cadre (12) vertical comporte un gradin (44) dans la zone du profilé de support (22), l'écartement (a) du profilé de support (22) par rapport au petit côté (20) intérieur restant inchangé.
